# EUROPÄISCHE PATENTSCHRIFT

(11) **EP 2 054 867 B1**
(45) Veröffentlichungstag und Bekanntmachung des Hinweises auf die Patenterteilung: **09.12.2009**
(21) Anmeldenummer: 07787115.0
(22) Anmeldetag: 05.07.2007
(51) Int. Cl.: G08G 1/09

(54) **VERFAHREN ZUR FAHRTRICHTUNGSABHÄNGIGEN CODIERUNG VON VERKEHRSMELDUNGEN UND DEREN BERÜCKSICHTIGUNG BEI DER ROUTENBERECHNUNG**
METHOD FOR ENCODING TRAFFIC MESSAGES ON THE BASIS OF DIRECTION OF TRAVEL AND TAKING THEM INTO ACCOUNT FOR ROUTE CALCULATION
PROCÉDÉ POUR LE CODAGE D'INFORMATIONS ROUTIÈRES EN FONCTION DE LA DESTINATION ET POUR LEUR PRISE EN COMPTE LORS DU CALCUL DE L'ITINÉRAIRE

(30) Priorität: 18.08.2006 DE 102006038845
(43) Veröffentlichungstag der Anmeldung: 06.05.2009
(73) Patentinhaber: Robert Bosch GmbH, 70442 Stuttgart (DE)
(72) Erfinder: HESSLING, Matthias, 31141 Hildesheim (DE); SCHOEBERL, Thomas, 31139 Hildesheim (DE); NEUKIRCHNER, Ernst-Peter, 31139 Hildesheim (DE)
(86) Internationale Anmeldenummer: PCT/EP2007/056825
(87) Internationale Veröffentlichungsnummer: WO 2008/019909

(56) Entgegenhaltungen:
- WO-A-02/13161
- DE-A1- 19 933 970
- US-A- 5 095 532
- US-B1- 6 741 932

## Beschreibung

### Technisches Gebiet

Die Erfindung betrifft ein Verfahren zur fahrtrichtungsabhängigen Codierung von Verkehrsmeldungen und deren Berücksichtigung bei der Routenberechnung .

### Stand der Technik

Verfahren der eingangs genannten Art sind dem Fachmann bekannt und geläufig.

So ist z.B. aus der US-A-6741932 bekannt, durch eine digitale Information einen Ort (Straßenzug) einer Ortstabelle als bidirektionalen Ort oder unidirektionalen Ort kenntlich zu machen. Damit kann durch diese Information eine Verkehrsstörung als für beide Fahrspuren oder nur für eine Fahrspur gültig gemacht werden.

Dabei basieren die heutigen Navigationssysteme für Kraftfahrzeuge bei der Routenberechnung und der Routenführung auf einer Datenbasis, der so genannten digitalen Karte. Die digitale Karte beinhaltet statische Informationen für alle Straßen, deren Fahrtrichtung, Kosten für die Durchfahrt der Straße, die Straßenklasse sowie die Verbindung und die Abbiegeinformationen zwischen den Straßen. Als Kosten werden hier die benötigte Fahrzeit für einen Streckenabschnitt oder dessen Länge oder ein nach anderen Kriterien berechenbarer Aufwand oder eine Kombination der zuvor genannten Aufwände verstanden. Zusatzinformationen wie der geometrisch Kurvenverlauf, Points of Interest, Informationen zur grafischen Darstellung oder weiteres können ebenfalls in der digitalen Karte enthalten sein.

Bei der Berechnung einer Route werden die statischen Kosten der Straßen, die Fahrtrichtung und die Abbiegebeziehungen in einer Kostenfunktion berücksichtigt. Entsprechend der gewählten Option (z. Bsp. "kürzeste" oder "schnellste" Route) wird eine optimale Route unter Minimierung der Gesamtkosten aller Straßen vom Start zum Ziel berechnet. Der Autofahrer wird dann entsprechend der berechneten Route vom Navigationsgerät zum Ziel geführt.

Da die Fahrzeit und auch die optimale Route zum Ziel vom aktuellen Verkehrszustand abhängig sind, werden in Geräten mit einer "dynamischen" Navigation auch Informationen zu Verkehrsstörungen berücksichtig. Hierzu werden über Rundfunkanstalten so genannte TMC-Meldungen ("Traffic Message Channel") ausgestrahlt. Diese beinhalten im Wesentlichen Informationen zur Verkehrslage auf gestörten Straßen. Hierzu wird eine TMC-Location der Straße ausgestrahlt. Durch den Vergleich mit einer Referenztabelle kann die Straße in der digitalen Straße identifiziert werden. Weiterhin enthalten TMC-Meldungen die Art der Störung. Hierzu stehen TMC-Event-Codes zur Verfügung, die die Art der Störung, z. Bsp. freier Verkehr, zähfließender Verkehr, Stau oder Störung beschreiben.

Die codierten Straßen in der Verkehrsmeldung werden auf die Straßen der digitalen Karte abgebildet und die statischen Kosten der Straße werden mit den gemeldeten, dynamischen Werten entsprechend der Art der Störung verändert. Die dynamische Navigation berechnet wiederum durch Minimierung der Gesamtkosten die optimale Route zum Ziel. Der Fahrer erhält so eine optimale Route unter Berücksichtigung der ausgesandten TMC-Verkehrsmeldungen (z.B. EP 0 584 310 B1 und DE 195 16 476 A1).

In Verkehrsmeldungen werden die gestörten Straßen beispielsweise mittels TMC-Location-Tabelle, Location-Referenzierungsverfahren AGORA, TPEG-Loc oder anderer Verfahren codiert. Die Störung erstreckt sich dabei auf jedes einzelne Segment eines zusammenhängenden Straßenzuges (DE 35 36 820 C2).

Daneben existieren auch Störungen an Kreuzungen und Abzweigungen, die nur Fahrzeuge mit einer spezifischen Fahrtrichtung betreffen. Z. Bsp. sind Fahrzeuge mit der Fahrtrichtung "geradeaus" von einer Verkehrsstörung auf einer Kreuzung nicht betroffen, wohingegen Fahrzeuge auf dem gleichen Straßensegment mit der Fahrtrichtung "Rechts abbiegen" jedoch durchaus von der Störung betroffen sein können.

Diese Art der Lage von Störung, die in einer hier verwendeten Terminologie auch als Verkehrsereignis bezeichnet wird, ist mit aus dem Stand der Technik bekannten Verkehrsmeldungen und Referenzierungsverfahren nicht codierbar und können somit bei der Routenberechnung in Navigationssystemen nicht berücksichtigt werden.

Es ist deshalb Aufgabe der Erfindung, ein Verfahren zur Routenberechnung und Routenführung zur Verfügung zu stellen, welches die Lage von Verkehrsstörungen nur bei spezifischen Fahrtrichtungen erfasst.

Diese Aufgabe wird durch die Merkmale des Anspruchs 1 gelöst.

Kerngedanke der Erfindung ist es, im Rahmen einer Codierung eines Straßenzuges eine Trennung der Verkehrsströme nach ihren Fahrtrouten vorzunehmen. Dazu wird zunächst im Falle einer Störung der zur Störung gehörige Straßenzug, beispielsweise mit einem Location-Referenzierungsverfahren codiert. Der Straßenzug besteht aus allen Segmenten, die zur Beschreibung der Lage der Störung und der entsprechenden Fahrtrichtung notwendig sind. Der Straßenzug kann beispielsweise über eine Kreuzung verlaufen. Dann besteht im naheliegendsten Fall der Straßenzug aus der Straße, die in die Kreuzung mündet und der Straße, die sich an der Kreuzung unter Berücksichtigung der Fahrtrichtung anschließt. Falls eine separate Abbiegefahrbahn oder sonstige Fahrbahnen innerhalb der Kreuzung existieren, so können auch diese Teil des Straßenzuges sein. Sodann wird eine zusätzliche Information hinzugefügt, welche besagt, dass eine Verkehrsmeldung nur dann anzuwenden sei, wenn alle referenzierten Segmente des codierten Straßenzuges in der in der Meldung vorgegebenen Reihenfolge auch Teil der Route sind.

Die Navigationssysteme können dann entsprechend den in der Verkehrsmeldung codierten Straßenzug mit der zugehörigen Störung für die Berechnung von Routen berücksichtigen. Die Auswertung des codierten Straßenzugs und des Bits erfolgt dabei in einem Navigationssystem.

Der Vorteil der Erfindung ist also darin zu sehen, dass eine zusätzliche Information die Berücksichtigung der Fahrtroute bei der Codierung der Lage von Verkehrsereignissen, beispielsweise von Verkehrsstörungen auf Kreuzungen, in Verkehrsmeldungen mit einer entsprechenden Berücksichtigung im Navigationssystem bei der Routenberechnung und in der grafischen Anzeige erlaubt. Das Verkehrsereignis bezieht sich dabei nur auf das in der Verkehrsmeldung angegebene Fahrmanöver (z.B. rechts, links, geradeaus) in der Kreuzung, wohingegen andere Routen über die gleiche Kreuzung nicht von dem Verkehrsereignis betroffen sind.

In den aus dem Stand der Technik bekannten Verkehrsmeldungen kann die Route nicht zur Unterscheidung verwendet werden, ob beispielsweise eine Störung auf einem Straßensegment als Teil eines zusammenhängenden Straßenzuges relevant ist.

In Verkehrsmeldungen, in denen Störungen selektiv für bestimmte Abschnitte von Straßen über Kreuzungen hinweg codiert werden soll, werden vorzugweise diese Abschnitte in der Reihenfolge ihrer Befahrung angegeben und vorteilhaft diese mit einem Bit als Manöver gekennzeichnet.

Eine vorteilhafte Ausgestaltung der Erfindung sieht vor, dass der Straßenzug mit einer Verkehrsinfonnation verknüpft wird.

Eine praktikable Variante der Erfindung sieht vor, dass die Information über eine visuelle und/oder akustische Ausgabe erfolgt. Bei einer visuellen Darstellung kann dabei die Ausgabe in eine digitale Karte durch Einblenden ländertypischer Verkehrszeichen erfolgen. Beispielhaft könnte das Schild aus Deutschland "Geradeaus und rechts fahren erlaubt" oder das Schild aus der Schweiz "Links abbiegen verboten" verwendet werden. Auch sinngemäße Schilder können eingesetzt werden. Bei der textuellen Ausgabe kann die Störung z. Bsp. Ausdruck in der Formulierung "Von der x-Straße in eine y-Straße ist die Einfahrt (aufgrund einer Baustelle) gestört/gesperrt" finden.

Vorzugsweise wird die Information über ein Anzeigensystem durch Abbiegeinformationen oder von fahrtrichtungsabhängige Störmeldungen gem. Verfahrensschritt 1b) dargestellt, wobei die Information bei der Routenberechnung berücksichtigt wird.

Denkbar ist auch, dass die Codierung mit einer TMC-Location-Tabelle oder mit dem AGORA Locations-Referenzierungsverfahren erfolgt.

Schließlich sieht die Erfindung ein Navigationsgerät mit einer digitalen Karte vor, wobei die digitale Karte derart eingerichtet ist, dass die Routenberechnung und Routenführung gemäß dem Verfahren nach einem der Ansprüche 1 bis 9 erfolgt.

Die Erfindung wird im Folgenden anhand der Figuren näher erläutert. Es zeigen:
- Fig. 1: ein Ablaufschema des erfindungsgemäßen Verfahrens;
- Fig. 2: eine Routenführung bei einer Verkehrsstörung im Rahmen des erfindungsgemäßen Verfahrens.

Das in Fig. 1 schematisch dargestellte Verfahren 100 dient der Routenführung, bei der die Lage von Verkehrsstörungen nur bei spezifischen Fahrtrichtungen erfasst wird. Das Verfahren 100 erlaubt dabei eine Codierung der Lage eines Straßenzuges, die Teil einer digitalen Karte 11 ist, und eine Trennung der Verkehrsströme nach ihren Fahrtrouten.

Das Verfahren 100 beginnt mit der Codierung 22 beispielsweise eines zur Störung zugehörenden, zusammenhängenden Straßenzuges 12 über eine Kreuzung mit einem aus dem Stand der Technik bekannten Location-Referenzierungsverfahren. Der Straßenzug 12 besteht dabei aus allen Segmenten, die zur Beschreibung der Lage der Störung und der entsprechenden Fahrtrichtung notwendig sind. Ein denkbarer Fall ist, dass der Straßenzug aus einer Straße, die in die Kreuzung mündet, und einer Straße, die sich an der Kreuzung unter Berücksichtigung der Fahrtrichtung anschließt, besteht. Falls eine separate Abbiegefahrbahn existiert, so kann auch diese Teil des Straßenzuges 12 sein. Danach erfolgt eine Hinzufügung 14 einer zusätzlichen digitalen Information, welche besagt, dass diese Verkehrsmeldung nur anzuwenden ist, wenn alle referenzierten Segmente des codierten Straßenzuges 13 in richtiger Reihenfolge auch Teil der Route sind. Zur Codierung dieser Information genügt ein Bit. In einem weiteren Verfahrensschritt erfolgt sodann die Mitteilung 15 des codierten Straßenzuges über eine Verkehrsmeldung. Ein Navigationssystem 10 für Fahrzeuge kann dann entsprechend den in der Verkehrsmeldung codierten Straßenzug 13 mit der zugehörigen Störung für die Berechnung von Routen berücksichtigen. In Anzeigesystemen kann die Information durch entsprechende Abbiegeinformationen oder fahrtrichtungsabhängige Störungsmeldungen dargestellt werden. Die Decodierung des codierten Straßenzuges und Auswertung der digitalen Informationen erfolgt dabei in einem Navigationsgerät.

In Fig. 2 ist eine allgemeine Kreuzung 20 dargestellt. Die Querungen der Kreuzung von Straße 16 nach 18 und von Straße 17 nach 19 und in umgekehrter Richtung sind ungestört. Das Abbiegemanöver (schraffierter Bereich) von Straße 17 nach 18 und von Straße 18 nach 19 ist z. B. aufgrund von Baustellen 21 und 23 gestört. Bei der Übertragung der Lage der Störung in einer Verkehrsmeldung muss die Strecke für das Abbiegemanöver codiert werden. Die Codierungsverfahren (z. B. TMC-Location, Tabelle, Location Referenzierung AGORA, TPEG-Loc) erlauben eine Codierung von gestörten Straßenzügen bestehend aus zusammenhängenden Straßensegmenten. Dabei wird nicht zwischen möglichen Fahrtrouten auf gleichen Straßensegmenten unterschieden.

Die Verkehrsstörung, die sich nur auf das Abbiegemanöver von Straße 17 nach 18 bezieht, ist mit bisherigen Verfahren nicht codierbar, da keine separate Abbiegespur oder Abbiegefahrbahn für die Codierung angegeben werden kann und somit von den Location Referenzierungsverfahren nicht differenziert werden kann, ob die Störung nur die rechts abbiegenden Fahrzeuge betrifft oder aber auch die geradeaus fahrenden Fahrzeuge.

Das Abbiegemanöver von Straße 18 nach 19 wäre mit dem Location-Referenzierungsverfahren AGORA teilweise codierbar, da eine eigene Fahrbahn für die Rechtsabbieger auf der Kreuzung existiert. Allerdings ist die Umsetzung der Störung von der digitalen Karte abhängig, ob diese Fahrbahn auch in der Karte als separate Bahn vorhanden ist. Dieses kann nicht vorausgesetzt werden. Außerdem kann die Rechtsabbiegespur und die Einfädelspur nicht bei allen Location-Referenzierungsverfahren von der Geradeausspur unterschieden werden, so dass die Rechtsabbiegespur und die Einfädelspur als Störstelle ebenfalls nicht einzeln codierbar sind.

Die Codierung der gestörten Strecke (schraffierter Bereich) erfolgt nach den bisherigen Location-Referenzierungsverfahren so, dass der Straßenzug in Fahrtrichtung, bestehend aus den zusammenhängenden Segmenten der Straße 18 und der Straße 19 codiert wird und sodann eine zusätzliche Information (ein Bit) eingefügt wird, wobei Folgendes zu beachten ist:

Das Bit ist nicht gesetzt: Betrachtung der Lage der Störung wie bisher
→ Teile der Straße 18 sind unabhängig von der Fahrroute gestört. (Also für den Verkehr von Straße 18 nach 16, von Straße 18 nach 17 und von Straße 18 nach 19)
→ Teile der Straße 19 sind unabhängig von der Fahrroute gestört. (Also für den Verkehr von 16 nach 19, 17 nach 19 und 18 nach 19)
→ Die separate Abbiegefahrbahn zwischen Straße 18 und 19 ist gestört (falls diese Information über die separate Abbiegefahrbahn zwischen Straße 18 und 19 in der digitalen Karte vorliegt und somit ausgewertet werden kann).

Das Bit ist gesetzt: Betrachtung der Störung nur als ein zusammenhängendes Manöver
→ Die Störung betrifft nur Verkehrsteilnehmer, die den gesamten Straßenzug, wie in der Meldung angegeben ist, durchfahren. Also von der Straße 18 (über die separate Abbiegefahrbahn) in die Straße 19 fahren. Alle übrigen Verkehrsteilnehmer sind nicht von der Störung betroffen. Insbesondere der Querverkehr von 17 nach 19 und von 18 nach 16 ist weiterhin ungestört.

In Navigationsgeräten kann die Information über die Fahrtroute der Störung über die Kreuzung entsprechend bei der Routenberechnung berücksichtigt werden.

Für die Information des Autofahrers über diese Verkehrsmeldung sind visuelle und textuelle Ausgaben geeignet. Bei der visuellen Darstellung kann die Ausgabe in die Karten durch Einblenden ländertypischer Verkehrszeichen erfolgen. Beispielhaft könnte das Schild aus Deutschland "Geradeaus und rechts fahren erlaubt" und das Schild aus der Schweiz "Links Abbiegen verboten" verwendet werden. Auch sinngemäße Schilder könnten eingesetzt werden. Für detaillierte Angaben können auch Richtungspfeile mit Angabe des Behinderungsgrunds in Form von Verkehrsschildern in die Karte eingeblendet werden. Beispielsweise könnte auch eine Kombination von Schildern vorliegen, die besagt "Beim Rechtsabbiegen ist die Einfahrt verboten", "beim Geradeausfahren ist eine Gefahrenstelle", "beim Linksabbiegen befindet sich eine Baustelle". Falls auf genauere Angaben der Störung in der Darstellung verzichtet werden soll, reichen zum Beispiel Einblendungen wie "Störung", "Vorsicht" in Textform oder "Gefahrenstelle" als Schild an der Kreuzung aus.

Bei der textuellen oder Sprachausgabe kann die Störung zum Beispiel beschrieben werden durch: "Von der x-Straße in eine y-Straße ist die Einfahrt (aufgrund einer Baustelle) gestört/gesperrt". Falls beide Straßennamen identisch sind, könnte die Störung beschrieben werden durch "Die Durchfahrt der r-Straße über die Kreuzung (mit der angrenzenden s-Straße/über den m-Platz) ist gestört/gesperrt". Um die Richtung der Störung in der Kreuzung zu benennen, können Zusätze erfolgen: "in Richtung einer o-Straße" oder "in Richtung eines Ortes" oder "in nosw-Richtung", wobei nosw eine Himmelsrichtung angibt.

## Patentansprüche

1. Verfahren (100) zur fahrtrichtungsabhängigen Codierung von Verkehrsmeldungen und deren Berücksichtigung bei der Routenberechnung mittels eines Navigationssystems (10) mit den Verfahrensschritten:
a) Codierung (22) eines aus Segmenten zusammengesetzten einem Fahrmanöver entsprechenden Straßenzuges (12),
b) Hinzufügung (14) einer digitalen Information, dass die Verkehrsmeldung in Schritt a) nur anzuwenden ist, wenn alle Segmente des codierten Straßenzuges (13) auch tatsächlich Teil einer Fahrroute sind;
c) Mitteilung (15) des codierten Straßenzuges (13) über eine Verkehrsmeldung,
d) Decodierung des codierten Straßenzugs (13) und Auswertung der digitalen Information in einem Navigationsgerät

2. Verfahren nach Anspruch 1, **dadurch gekennzeichnet, dass** eine Codierung der Information in Form eines Bits erfolgt.

3. Verfahren nach Anspruch 1, **dadurch gekennzeichnet, dass** die Codierung (22) mit einem Location-Referenzierungsverfahren erfolgt.

4. Verfahren nach einem der vorhergehenden Ansprüche, **dadurch gekennzeichnet, dass** der Straßenzug (12) mit einer Verkehrslageinformation verknüpft wird.

5. Verfahren nach einem der vorhergehenden Ansprüche, **dadurch gekennzeichnet, dass** die Information über eine visuelle und/oder akustische Ausgabe erfolgt.

6. Verfahren nach einem der vorhergehenden Ansprüche, **dadurch gekennzeichnet, dass** die Information über ein Anzeigesystem durch Abbiegeinformationen und/oder von fahrtrichtungsabhängige Störungsmeldungen gem. Verfahrensschritt 1b) dargestellt wird.

7. Verfahren nach einem der vorhergehenden Ansprüche, **dadurch gekennzeichnet, dass** die Information bei der Routenberechnung berücksichtigt wird.

8. Verfahren nach Anspruch 1, **dadurch gekennzeichnet, dass** die Codierung (22) mit einer TMC-Location-Tabelle erfolgt.

9. Verfahren nach Anspruch 1, **dadurch gekennzeichnet, dass** die Codierung (22) mit dem AGORA Location-Referenzierungsverfahren erfolgt.

10. Navigationssystem mit einer digitalen Karte, **dadurch gekennzeichnet, dass** die digitale Karte (11) derart eingerichtet ist, dass die Routenberechnung und Routenführung gemäß dem Verfahren nach einem der Ansprüche 1 bis 9 erfolgt.

## Claims

1. Method (100) for the direction-of-travel-dependent encoding of traffic messages and allowance therefor during route calculation by means of a navigation system (10), having the following steps:
a) a road (12) which is made up of segments and corresponds to a driving manoeuvre is encoded (22),
b) a piece of digital information stating that the traffic message can be applied in step a) only if all segments of the encoded road (13) are actually part of a travel route is added (14);
c) advice of the encoded road (13) is given (15) by means of a traffic message,
d) the encoded road (13) is decoded and the digital information is evaluated in a navigation appliance.

2. Method according to Claim 1, **characterized in that** the information is encoded in the form of a bit.

3. Method according to Claim 1, **characterized in that** the encoding (22) is effected by means of a location referencing method.

4. Method according to one of the preceding claims, **characterized in that** the road (12) is combined with a piece of traffic information.

5. Method according to one of the preceding claims, **characterized in that** the information is provided by means of a visual and/or audible output.

6. Method according to one of the preceding claims, **characterized in that** the information is presented by means of a display system using turn-off information and/or direction-of-travel-dependent disruption messages in line with method step 1b).

7. Method according to one of the preceding claims, **characterized in that** allowance is made for the information during route calculation.

8. Method according to Claim 1, **characterized in that** the encoding (22) is performed using a TMC location table.

9. Method according to Claim 1, **characterized in that** the encoding (22) is performed using the AGORA location referencing method.

10. Navigation system having a digital map, **characterized in that** the digital map (11) is set up such that the route calculation and routing are performed in line with the method according to one of Claims 1 to 9.

## Revendications

1. Procédé (100) pour coder en fonction du sens de circulation des annonces concernant le trafic et pour les prendre en compte lors du calcul d'un itinéraire au moyen d'un système de navigation (10), le procédé présentant les étapes suivantes :
a) codage (22) d'un tronçon de chaussée (12) constitué de segments et correspondant à une manoeuvre de conduite,
b) ajout (14) d'une information numérique indiquant qu'à l'étape a), l'annonce concernant le trafic ne doit être utilisée que si tous les segments du tronçon de chaussée codé (13) font partie effective d'un itinéraire de déplacement,
c) transmission (15) du tronçon de chaussée codé (13) par l'intermédiaire d'une annonce concernant le trafic et
d) décodage du tronçon de chaussée codé (13) et évaluation de l'information numérique dans un appareil de navigation.

2. Procédé selon la revendication 1, **caractérisé en ce que** le codage de l'information s'effectue sous la forme d'un bit.

3. Procédé selon la revendication 1, **caractérisé en ce que** le codage (22) s'effectue à l'aide d'un procédé de référencement de localisation.

4. Procédé selon l'une des revendications précédentes, **caractérisé en ce que** le tronçon de chaussée (12) est associé à une information sur l'état du trafic.

5. Procédé selon l'une des revendications précédentes, **caractérisé en ce que** l'information est délivrée visuellement et/ou acoustiquement.

6. Procédé selon l'une des revendications précédentes, **caractérisé en ce que** l'information est présentée sur un système d'affichage par des informations de changement de direction et/ou d'annonce de perturbations en fonction du sens de circulation de l'étape 1b) du procédé.

7. Procédé selon l'une des revendications précédentes, **caractérisé en ce que** l'information est prise en compte lors du calcul de l'itinéraire.

8. Procédé selon la revendication 1, **caractérisé en ce que** le codage (22) s'effectue à l'aide d'un tableau de localisation TMC.

9. Procédé selon la revendication 1, **caractérisé en ce que** le codage (22) s'effectue par le procédé AGORA de référencement de localisation.

10. Système de navigation doté d'une carte numérique, **caractérisé en ce que** la carte numérique (11) est conçue de telle sorte que le calcul de l'itinéraire et le guidage sur l'itinéraire s'effectuent à l'aide du procédé selon l'une des revendications 1 à 9.
